# EUROPÄISCHE PATENTSCHRIFT

(11) **EP 1 098 180 B1**
(45) Veröffentlichungstag und Bekanntmachung des Hinweises auf die Patenterteilung: **03.10.2007**
(21) Anmeldenummer: 00121126.7
(22) Anmeldetag: 28.09.2000
(51) Int. Cl.: G01L 9/00

(54) **Vorrichtung zur Wegmessung**
Apparatus for detecting an amount of displacement
Dispositif pour mesurer un déplacement

(30) Priorität: 08.11.1999 DE 19953617
(43) Veröffentlichungstag der Anmeldung: 09.05.2001
(73) Patentinhaber: MAN Nutzfahrzeuge Aktiengesellschaft, 80995 München (DE); Robert Seuffer GmbH & Co. KG, 75365 Calw-Hirsau (DE)
(72) Erfinder: Plener, Helmut, 81249 München (DE); Eisermann, Günter, 85757 Karlsfeld (DE)
(74) Vertreter: Nöth, Heinz

(56) Entgegenhaltungen:
- EP-A- 0 440 011
- DE-C- 19 812 296
- FR-A- 2 558 256

## Beschreibung

Die Erfindung betrifft eine Vorrichtung zur Wegmessung nach dem Oberbegriff des Patentanspruches 1.

### [Stand der Technik]

Eine derartige aus der EP-A-0 440 011 bekannte Vorrichtung dient als Kraft-, insbesondere Druckmesseinrichtung und besitzt eine fest mit einem Kolben verbundene Tasteinrichtung, auf welche die zu messende Kraft einwirkt. Die hieraus resultierende Kolbenbewegung wird über ein elastomeres Material, in welches der Kolben in einem topfförmigen Gehäuse eingebettet ist, auf den verformbaren Boden des topfförmigen Gehäuses übertragen. Am verformbaren Boden befindet sich ein Sensor, welcher ein der Verformung proportionales elektrisches Signal liefert. Der verformbare Boden bildet eine mit dem Sensor zusammenwirkende Fläche, die sich quer zur Richtung der von der Übertragungseinrichtung übertragenen Verschiebung erstreckt. Ferner kann der Boden als Membran ausgebildet sein und der Sensor von einem oder mehreren Dehnungsmessstreifen gebildet werden.

Aus der FR-A-2,558,256 ist eine Druckmesseinrichtung bekannt, bei welcher der zu messende Druck auf eine Kolbenfläche wirkt und der Kolben gegen die Vorspannkraft einer Feder proportional zum zu messenden Druck verschoben wird.

Aus der DE-C-198 12 296 ist es bekannt, einen Drucksensor und die dazugehöriges Abtasteinrichtung in einem Adapter anzuordnen.

### [Aufgabe der Erfindung]

Aufgabe der Erfindung ist es, eine Vorrichtung der eingangs genannten Art zu schaffen, mit welcher eine von der Tasteinrichtung berührend erfasste lineare Verschiebung mit einfachen Mitteln auf das den Sensor aufweisende verformbare Teil übertragen wird.

Diese Aufgabe wird erfindungsgemäß durch die kennzeichnenden Merkmale des Patentanspruches 1 gelöst.

Eine Schraubendruckfeder der Übertragungseinrichtung und die Tasteinrichtung haben eine gemeinsame lineare bzw. axiale Führung, wobei diese Führung stabförmig ausgebildet ist und sich im Innern der Schraubendruckfeder und eines hülsenförmigen Teils der Tasteinrichtung erstreckt. Das verformbare Teil kann eine mit dem Sensor zusammenwirkende verformbare Fläche besitzen, die sich quer zur Richtung der von der Übertragungseinrichtung zu übertragenden Verschiebung ausdehnt. Das verformbare Teil kann dabei den Boden einer Meßzelle bilden, in die die Obertragungseinrichtung eingesetzt ist. Die Übertragungseinrichtung kann hierzu einen Übertragungsfuß aufweisen, welcher im wesentlichen den gesamten Boden der becherförmigen Meßzelle bedeckt und an seiner dem verformbaren Teil zugewandten Fläche konvex gekrümmt ist. Die Abtasteinrichtung ist in bevorzugter Weise in einem Adapter verschiebbar geführt. Der Adapter kann durch eine Steck- oder Schraubverbindung oder andere geeignete Verbindung mit einem Bauteil verbunden werden, gegenüber welchem eine Verschiebbewegung eines anderen Bauteils zu messen ist. Dabei kommt die Tasteinrichtung mit dem Bauteil in Berührung, dessen Verschiebung erfaßt bzw. gemessen werden soll. Es kann sich hierbei beispielsweise um ein Getriebeteil eines Kraftfahrzeugs handeln. Aus der linearen bzw. axialen Führung der Tasteinrichtung resultierende Reibungskräfte wirken sich nicht auf die Meßgröße aus. Beispielsweise durch Selbstkalibrierung können die Reibungskäfte kompensiert werden.

Der Adapter ist in geeigneter Weise mit einem Gehäuse verbunden, in welchem die elektronische Auswerteeinrichtung angeordnet ist, die zur Auswertung der Sensorsignale dient. Dieses Gehäuse bildet gleichzeitig einen Schutz gegen hochfrequente Störungen und ist in bevorzugter Weise so ausgebildet, wie es in der DE 198 12 296 A1 beschrieben ist. Hierdurch kann beim Einsatz in ein Getriebe ein Getriebeschalter gebildet werden.

### [Beispiele]

Anhand der Figur wird an einem Ausführungsbeispiel die Erfindung noch näher erläutert.

Die Vorrichtung besitzt eine Tasteinrichtung 1, welche in einem Adapter 10 in axialer Richtung verschiebbar geführt ist. Die Tasteinrichtung 1 besitzt ein hülsenförmiges bzw. zylindrisches Teil, welches sich in axialer Richtung im Adapter 10 erstreckt und ferner einen Tastkopf mit einer Tastfläche 13, die an ein zu überwachendes Bauteil zur abtastenden Anlage gebracht wird. Die Mantelfläche des zylindrischen Teils der Tasteinrichtung 1 kann hierzu an einer entsprechenden Führungsfläche des Adapters 10 anliegen, wie es aus der Figur erkennbar ist. Zum Schutz gegen Verschmutzung kann eine Manschette 8 vorgesehen sein, welche zwischen dem Tastkopf und dem Adapter 10 vorgesehen ist.

Ferner erstreckt sich im Innern der Tasteinrichtung 1 eine stabförmige Führung 5. Um diese stabförmige Führung 5 ist eine Schraubendruckfeder 6 gewickelt. Die Schraubendruckfeder 6 stützt sich an ihrem einen Ende an einem Bund 14 der Tasteinrichtung 1 ab. An ihrem anderen Ende stützt sich die Schraubendruckfeder 6 an einem Übertragungsfuß 7 ab. Der Übertragungsfuß 7 und die stabförmige Führung 5 sind fest oder mit Formschluß miteinander verbunden. Durch die Feder wird eine Vorspannung erzeugt, mit welcher die Tasteinrichtung in axialer Richtung vorgespannt wird. Für den Bund 14 kann beispielsweise ein Anschlag 17 an der Innenwand der Meßzelle 9 vorgesehen sein. Hierdurch wird eine Axialverschiebung bis auf Blockstellung der Schraubendruckfeder 6 und damit eine mögliche Zerstörung oder überproportionale Verformung eines noch zu erläuternden verformbaren Teils 4 verhindert.

Die Schraubendruckfeder 6 und der Übertragungsfuß 7 bilden eine Übertragungseinrichtung 3, mit welcher die axiale Verschiebung der Tasteinrichtung 1 auf einen Meßgeber 2 übertragen wird. Der Meßgeber 2 besitzt das verformbare Teil 4, beispielsweise in Form einer Scheibe oder Membran. Auf der vom Stützfuß 7 abgekehrten Fläche des verformbaren Teils 4 befindet sich ein Sensor, z.B. in Form von einem oder mehreren Widerstandselementen aus Halbleitermaterial, beispielsweise Dehnungsmeßstreifen, die zu einer Meßbrücke verschaltet sein können. Der Sensor kann auch kapazitiv mit dem verformbaren Teil 4 zusammenwirken. Bei einer axialen Verschiebung der Tasteinrichtung 1 wird diese über die Druckfeder 6 und den Übertragungsfuß 7 auf das verformbare Teil 4 übertragen. Die Verformung wird vom Sensor des Meßgebers 2 erfaßt und ein der Verformung proportionales Signal geliefert. Die Verformung entspricht der axialen Verschiebung der Tasteinrichtung 1. Für die Übertragungseinrichtung 3 kann auch ein nichtkompressibles Medium, beispielsweise eine Hydraulikflüssigkeit verwendet werden, welche die Axialverschiebung der Tasteinrichtung 1 weiterleitet und dabei das verformbare Teil 4 verformt. Bei der axialen Verschiebung sich ergebende Reibungskräfte können z. B. durch Selbstkalibrierung mit Hilfe einer Auswerteelektronik 12 kompensiert werden. Die Reibungskräfte haben dann keinen Einfluß auf das Meßsignal.

Das verformbare Teil 4 kann die Bodenfläche einer becherförmigen Meßzelle 9 bilden. Die Meßzelle 9 besitzt eine kreiszylindrische Ausnehmung, in welche der Übertragungsfuß 7 eingesetzt ist. Der Außendurchmesser des Übertragungsfußes 7 kann dabei etwa dem Innendurchmesser der Ausnehmung in der Meßzelle 9 entsprechen. Das verformbare Teil 4 und die Seitenwandung der Meßzelle 9 können aus einem Stück hergestellt sein. In bevorzugter Weise besteht das verformbare Teil 4 und die Meßzelle 9 aus einem Keramikmaterial.

Die vom Meßgeber 2 abgegebenen Sensorsignale werden von der Auswerteelektronik 12 ausgewertet und können über eine elektrische Steckverbindung 15 weitergeleitet werden. Die Auswerteelektronik und auch die Meßzelle 9 mit dem Meßgeber 2 befinden sich in einem Gehäuse 11, welches in der Weise ausgebildet sein kann, wie es in der DE 198 12 296 A1 beschrieben ist. Durch dieses Gehäuse wird eine einwandfreie Ableitung hochfrequenter Störungen ohne Beeinträchtigung der Dichtwirkung von Dichtungen 16, welche zur Abdichtung des Gehäuses dienen, erreicht.

An dem der elektrischen Steckverbindung 15 entgegengesetzten Ende des Gehäuses 11 befindet sich der Adapter 10. Der Adapter 10 ist, wie in der DE 198 12 296 A1 beschrieben, dicht in das Gehäuse eingesetzt. Durch Steck- oder Schraubverbindung kann der Adapter 10 fest mit einem Bauteil verbunden werden, gegenüber welchem die Verschiebung eines anderen Bauteils mittels der Tasteinrichtung 1 erfaßt werden soll. Hierbei können gleichmäßig auf einem Umfang verteilte Verbindungsmittel, welche eine Ableitung hochfrequenter elektrischer Ströme vom Gehäuse 11 zum Adapter 10 gewährleisten, vorgesehen sein, wie es in der DE 198 12 296 A1 beschrieben ist. In Abhängigkeit von der Verschiebung der Tasteinrichtung 1 können durch die dabei erzeugten Sensorsignale nach deren Auswertungen verschiedene Funktionen, z.B. Schaltfunktionen, bewirkt werden.

### [Bezugszeichenliste]

- 1: Tasteinrichtung
- 2: Meßgeber
- 3: Übertragungseinrichtung
- 4: verformbares Teil
- 5: Führung
- 6: Druckfeder
- 7: Übertragungsfuß
- 8: Manschette
- 9: Meßzelle
- 10: Adapter
- 11: Gehäuse
- 12: Auswerteelektronik
- 13: Tastfläche
- 14: Bund
- 15: elektrische Steckverbindung
- 16: Dichtung
- 17: Anschlag

## Patentansprüche

1. Vorrichtung zur Wegmessung mit einer mechanischen Tasteinrichtung (1), einer Übertragungseinrichtung (3), welche eine Verschiebung der Tasteinrichtung (1) überträgt, einem Messgeber (2), welcher ein durch die Verschiebung der Übertragungseinrichtung (3) verformbares Teil (4) mit einem Sensor aufweist, der ein der Verformung proportionales elektrisches Signal liefert, **dadurch gekennzeichnet, dass** die Tasteinrichtung (1) ein hülsenförmiges Teil mit einer Tastfläche (13) aufweist, welches von einer Schraubendruckfeder (6) mit einer zur zu messenden Verschiebung entgegengesetzten mechanischen Vorspannung beaufschlagt ist, und dass das hülsenförmige Teil und die Schraubendruckfeder (6) eine gemeinsame stabförmige Führung (5) aufweisen, welche im Inneren der Schraubendruckfeder (6) und dem hülsenförmigen Teil liegt.

2. Vorrichtung nach Anspruch 1, **dadurch gekennzeichnet, daß** das verformbare Teil (4) eine mit dem Sensor zusammenwirkende Fläche aufweist, die sich quer zur Richtung der von der Schraubendruckfeder (6) übertragenen verschiebung erstreckt.

3. Vorrichtung nach einem der Ansprüche 1 bis 2, **dadurch gekennzeichnet, daß** das verformbare Teil (4) als dünne Scheibe oder Membran ausgebildet ist.

4. Vorrichtung nach einem der Ansprüche 1 bis 3, **dadurch gekennzeichnet, daß** die Übertragungseinrichtung (3) einen am verformbaren Teil (4) anliegenden Übertragungsfuß (7) aufweist, der an der dem verformbaren Teil (4) zugewandten Seite eine konvex gekrümmte Fläche besitzt.

5. Vorrichtung nach einem der Ansprüche 1 bis 4, **dadurch gekennzeichnet, daß** die Übertragungseinrichtung (3) ein die Verschiebung der Tasteinrichtung (1) auf den Übertragungsfuß (7) übertragendes kompressibles oder imkompressibles Medium aufweist

6. Vorrichtung nach Anspruch 5, **dadurch gekennzeichnet, daß** das imkompressible Medium eine Hydraulikflüssigkeit ist.

7. Vorrichtung nach Anspruch 5, **dadurch gekennzeichnet, daß** das kompressible Medium von der Schraubendruckfeder (6) gebildet ist.

8. Vorrichtung nach einem der Ansprüche 1 bis 7, **dadurch gekennzeichnet, daß** die Schraubendruckfeder (6) zwischen den Übertragungsfuß (7) und das hülsenförmige Teil der Tasteinrichtung (1) gespannt ist.

9. Vorrichtung nach einem der Ansprüche 1 bis 8, **dadurch gekennzeichnet, daß** das verformbare Teil (4) den Boden einer Meßzelle (9) bildet, in die der Übertragungsfuß (7) und die Übertragungseinrichtung (3) eingesetzt sind.

10. Vorrichtung nach Anspruch 9, **dadurch gekennzeichnet, daß** die Wand der Meßzelle (9) und das verformbare Teil (4) aus einem Formstück gebildet sind.

11. Vorrichtung nach Anspruch 10, **dadurch gekennzeichnet, daß** das Formstück der Meßzelle (9) aus einem Keramikmaterial gebildet ist.

12. Vorrichtung nach einem der Ansprüche 1 bis 11, **dadurch gekennzeichnet, daß** die lineare Verschiebung der Tasteinrichtung (1) vor einer Blockstellung der Schraubendruckfedee (6) angehalten ist

13. Vorrichtung nach Anspruch 12, **dadurch gekennzeichnet, daß** die lineare Verschiebung der Tasteinrichtung (1) durch einen Anschlag (17) angehalten ist.

14. Vorrichtung nach einem der Ansprüche 1 bis 13, **dadurch gekennzeichnet, daß** der Sensor von einem oder mehreren Dehnungsmeßstreifen gebildet ist

15. Vorrichtung nach einem der Ansprüche 1 bis 14, **dadurch gekennzeichnet, daß** die Tasteinrichtung (1) in einem Adapter (10) verschiebbar geführt ist.

16. Vorrichtung nach einem der Ansprüche 1 bis 15, **dadurch gekennzeichnet, daß** durch Kalibrierung aus der Linearverschiebung der Tasteinrichtung (1) resultierende Reibungskräfte kompensierbar sind.

17. Vorrichtung nach einem der Ansprüche 1 bis 16, **dadurch gekennzeichnet, daß** sie als Getriebeschalter ausgebildet ist.

## Claims

1. Device for displacement measurement with a mechanical sensing device (1), a transmission device (3) which transmits any displacement of the sensing device (1), a pickup (2) featuring a part (4) that can be deformed as a result of the displacement of the transmission device (3) and has a sensor which supplies an electric signal proportional to the deformation, **characterised in that** the sensing device (1) features a sleeve-type part with a sensing face (13) charged by a compression spring (6) with a mechanical preload acting in the direction opposite to the displacement to be measured, and that the sleeve-type part and the compression spring (6) have a common rod-type guide element (5) located in the interior of the compression spring (6) and the sleeve-type part.

2. Device according to Claim 1, **characterised in that** the deformable part (4) has a face acting together with the sensor and extending in transverse direction relative to the direction of the displacement transmitted by the compression spring (6).

3. Device according to one of the Claims 1 to 2, **characterised in that** the deformable part (4) is designed as a thin disc or diaphragm.

4. Device according to one of the Claims 1 to 3, **characterised in that** the transmission device (3) has a transmission foot (7) contacting the deformable part (4) and featuring a convex face on the side facing said deformable part (4).

5. Device according to one of the Claims 1 to 4, **characterised in that** the transmission device (3) has a compressible or incompressible medium transmitting the displacement of the sensing device (1) to the transmission foot (7).

6. Device according to Claim 5, **characterised in that** the incompressible medium is a hydraulic fluid.

7. Device according to Claim 5, **characterised in that** the compressible medium is provided in the form of the compression spring (6).

8. Device according to one of the Claims 1 to 7, **characterised in that** the compression spring (6) is clamped between the transmission foot (7) and the sleeve-type part of the sensing device (1).

9. Device according to one of the Claims 1 to 8, **characterised in that** the deformable part (4) forms the bottom of a measuring cell (9) in which the transmission foot (7) and the transmission device (3) are inserted.

10. Device according to Claim 9, **characterised in that** the wall of the measuring cell (9) and the deformable part (4) are made of one formed part.

11. Device according to Claim 10, **characterised in that** the formed part of the measuring cell (9) is made of ceramic material.

12. Device according to one of the Claims 1 to 11, **characterised in that** the linear displacement of the sensing device (1) is stopped before a blocking position of the compression spring (1).

13. Device according to Claim 12, **characterised in that** the linear displacement of the sensing device (1) is stopped by a stop (17).

14. Device according to one of the Claims 1 to 13, **characterised in that** the sensor is formed by one or several wire strain gauges.

15. Device according to one of the Claims 1 to 14, **characterised in that** the sensing device (1) is guided in an adapter (10) so that it slides.

16. Device according to one of the Claims 1 to 15, **characterised in that** frictional forces resulting from the linear displacement of the sensing device (1) can be compensated for by calibration.

17. Device according to one of the Claims 1 to 16, **characterised in that** it is designed as a transmission switch.

## Revendications

1. Dispositif de mesure de course avec une installation à effleurement mécanique (1), une installation de transmission (3), laquelle transmet un déplacement de l'installation à effleurement, un transmetteur de mesure (2), lequel présente une pièce déformable (4) par le déplacement de l'installation de transmission avec un capteur, qui fournit un signal électrique proportionnel à la déformation, **caractérisé en ce que** l'installation à effleurement (1) présente une pièce en forme de douille avec une surface d'effleurement, cette pièce étant alimentée par une prétension mécanique opposée au déplacement à mesurer, et **en ce que** la pièce en forme de douille et le ressort de pression hélicoïdal (6) présentent un guidage (5) commun en forme de tige, qui s'appuie à l'intérieur sur le ressort de pression hélicoïdal (6) et sur la pièce en forme de douille.

2. Dispositif selon la revendication 1, **caractérisé en ce que** la pièce déformable (4) présente une surface agissant avec le capteur, cette surface s'étendant en biais en direction du déplacement transmis par le ressort de pression hélicoïdal (6).

3. Dispositif selon l'une des revendications 1 à 2, **caractérisé en ce que** la pièce déformable (4) est formée d'un disque ou une membrane mince.

4. Dispositif selon l'une des revendications 1 à 3, **caractérisé en ce que** l'installation de transmission (3) présente un pied de transmission (7) s'appuyant sur la pièce déformable (4), ce pied possédant une surface convexe au niveau de la face orientée vers la pièce déformable (4).

5. Dispositif selon l'une des revendications 1 à 4, **caractérisé en ce que** l'installation de transmission (3) présente un support compressible ou incompressible transmettant le déplacement de l'installation à effleurement (1) au pied de transmission (7).

6. Dispositif selon la revendication 5, **caractérisé en ce que** le support incompressible est un fluide hydraulique.

7. Dispositif selon la revendication 5, **caractérisé en ce que** le support compressible est formé d'un ressort de pression hélicoïdal.

8. Dispositif selon l'une des revendications 1 à 7, **caractérisé en ce que** le ressort de pression hélicoïdal (6) est tendu entre le pied de transmission (7) et la pièce en forme de douille de l'installation à effleurement (1).

9. Dispositif selon l'une des revendications 1 à 8, **caractérisé en ce que** la pièce déformable (4) forme le fond d'un capteur de mesure dans laquelle est monté le pied de transmission (7) et l'installation de transmission (3).

10. Dispositif selon la revendication 9, **caractérisé en ce que** la paroi du capteur de mesure (9) et la pièce déformable (4) sont constituées d'une pièce profilée.

11. Dispositif selon la revendication 10, **caractérisé en ce que** la pièce profilée du capteur de mesure (9) est constituée d'un matériau en céramique.

12. Dispositif selon l'une des revendications 1 à 11, **caractérisé en ce que** le déplacement linéaire de l'installation à effleurement (1) est arrêté avant une position de blocage du ressort de pression hélicoïdal (6).

13. Dispositif selon la revendication 12, **caractérisé en ce que** le déplacement linéaire de l'installation à effleurement (1) est arrêté par une butée.

14. Dispositif selon l'une des revendications 1 à 13, **caractérisé en ce que** le capteur est constitué d'une ou plusieurs jauges de contrainte.

15. Dispositif selon l'une des revendications 1 à 14, **caractérisé en ce que** l'installation à effleurement (1) est guidée de manière déplaçable dans un adaptateur (10).

16. Dispositif selon l'une des revendications 1 à 15, **caractérisé en ce que** les forces de frottement résultant du déplacement linéaire de l'installation à effleurement (1) sont compensées par calibrage.

17. Dispositif selon l'une des revendications 1 à 16, **caractérisé en ce que** celui-ci est constitué comme contacteur de boîte de vitesses.
